# EUROPÄISCHE PATENTSCHRIFT

(11) **EP 0 690 932 B1**
(45) Veröffentlichungstag und Bekanntmachung des Hinweises auf die Patenterteilung: **25.09.1996**
(21) Anmeldenummer: 94909070.8
(22) Anmeldetag: 25.02.1994
(51) Int. Cl.: C23C 2/20

(54) **ABBLASVORRICHTUNG**
BLOW-OFF DEVICE
DISPOSITIF DE SOUFFLAGE

(30) Priorität: 02.03.1993 DE 4306394; 16.12.1993 DE 4342904
(43) Veröffentlichungstag der Anmeldung: 10.01.1996
(73) Patentinhaber: DUMA MASCHINEN- UND ANLAGENBAU BETEILIGUNGS GmbH, D-47167 Duisburg (DE)
(72) Erfinder: PANNENBECKER, Heinrich, D-46569 Hünxe (DE); JABS, Ronald, D-47447 Moers (DE)
(74) Vertreter: Cohausz & Florack
(86) Internationale Anmeldenummer: EP9400560
(87) Internationale Veröffentlichungsnummer: WO9420647

(56) Entgegenhaltungen:
- EP-A- 0 188 813
- PATENT ABSTRACTS OF JAPAN vol. 16, no. 411 (C-0979)31. August 1992 & JP,A,04 136 146 (KAWASAKI STEEL) 11. Mai 1992
- PATENT ABSTRACTS OF JAPAN vol. 5, no. 12 (C-040)24. Januar 1981 & JP,A,55 141 556 (NISSHIN STEEL) 5. November 1980
- PATENT ABSTRACTS OF JAPAN vol. 11, no. 214 (C-434)(2661) 10. Juli 1987 & JP,A,62 030 865 (SUMITOMO METAL IND) 9. Februar 1987

## Beschreibung

Die Erfindung betrifft eine Vorrichtung und ein Verfahren zum Abblasen von überflüssigem Beschichtungsmaterial beim kontinuierlichen Beschichten von Metallband, insbesondere beim Verzinken von Stahlband, wobei das Metallband zwischen zwei sich gegenüberliegenden, mit einem Abblasmedium beaufschlagbaren Düsenkörpern mit Abstand zu den jeweiligen sich quer zur Bandlaufrichtung erstreckenden Düsenspalten der Düsenkörper geführt ist.

Beim kontinuierlichen Beschichten von Metallband, beispielsweise beim Verzinken von Stahlband, wird das Band mit Rollenführungen so aus dem Beschichtungsmittelbad geführt, daß es zwischen den sich gegenüberstehenden ortsfesten Düsenkörpern der jeweils auf einer Metallbandseite angeordneten Abblasdüsen möglichst mittig verläuft. Falls dieser mittige Verlauf gestört ist, kommt es zu Inhomogenitäten des Druckprofils in den Abblasdüsen und hierdurch zu ungleichmäßigen Schichtdicken.

Eine Vorrichtung der eingangs genannten Art ist aus dem europäischen Patent 0 249 234 bekannt. Bei dieser Vorrichtung wird der Düsenspalt durch zwei gegeneinander verstellbare Düsenlippen gebildet, so daß der auf die Metallbandoberfläche wirkende Druck des Abblasmediums einstellbar ist. Bei dieser Vorrichtung sind zur Messung der Schichtdicke der Auflage auf dem Metallband Sensoren vorgesehen, die mit einem Rechner verbunden sind, mittels dessen Ausgang Regelventile gesteuert werden, über die die Menge des Abblasmediums, mit dem der Düsenspalt beaufschlagt wird, variierbar ist. Hierdurch kann die Beschichtungsdicke auf einen gewünschten Sollwert eingestellt werden. Treten bei dieser Vorrichtung Abweichungen im Bandverlauf von der mittigen Lage auf, kommt es aufgrund der ungleichmäßigen Beaufschlagung der Bandoberfläche entlang der Bandbreite mit dem Abblasmedium zu Inhomogenitäten in der Beschichtung.

Eine andere Vorrichtung der eingangs genannten Art ist aus der WO 92/02656 bekannt, bei der der Düsenkörper als Düsenzeile ausgebildet ist derart, daß entlang der Richtung des Düsenspalts mehrere getrennt mit dem Abblasmedium beaufschlagbare gegeneinander abgedichtete Teildüsen vorgesehen sind. Hierdurch können Unebenheiten des zu beschichtenden Bandes korrigiert werden, da die Druckbedingungen entlang der Breite des Düsenspaltes durch die Aufteilung in die Teildüsen variabel sind.

Aus der EP-A-0 188 813 ist ein Verfahren und eine Vorrichtung zum Beschichten von Bändern mit schmelzflüssigem Metall bekannt, bei dem durch Abstandsmessung des Bandes eine Schiefstellung oder Wölbung des Bandes im Bereich der Abstreifdüsen vermieden wird. Dabei können eines oder mehrere vorne an der Düse angeordnete Lasermeßgeräte quer zur Bandlaufrichtung angebracht sein.

Aus der JP-A-4-163 146 ist eine Kontrolleinrichtung für die Durchlaufposition eines Stahlbandes offenbart, bei der der Abstand des Stahlbandes zu den Abstreifdüsen mittels einer Videokamera ermittelt wird. Dabei dient das Stahlband selbst als Reflektor und es wird das aus dem Reflektionssignal gewonnene virtuelle Bild der Abstreifdüse mit ihrem realen Bild simultan verglichen.

Aus der JP-A-55-141 556 ist eine Vorrichtung und ein Verfahren zur Abstandsmessung zwischen Abstreifdüsen und Stahlband bekannt, die mittels eines optischen Abstandsmeßgerätes durchgeführt wird.

In der JP-A-62-30 865 ist ein Verfahren und eine Vorrichtung zur Kontrolle von transversalen Verwerfungen bei der Beschichtung von Stahlbändern mittels einer berührungslosen Sensorik oberhalb und in der unmittelbaren Nachbarschaft einer der Abstreifdüsen offenbart.

Der Erfindung liegt die Aufgabe zugrunde, eine Vorrichtung bzw. ein Verfahren der eingangs genannten Art dahingehend weiterzuentwickeln, daß die mittige Führung des Metallbandes zwischen den Düsenkörpern verbessert wird.

Diese Aufgabe wird vorrichtungstechnisch dadurch gelöst, daß mindestens einer der beiden relativ zum Metallband verstellbaren Düsenkörper mindestens eine optische Meßeinrichtung trägt, die parallel zum Düsenspalt innerhalb der Kanten des Metallbandes sowie mindestens den Bereich einer Kante des Metallbandes überdeckend verfahrbar ist und daß der gegenüberliegende Düsenkörper einen Reflektor aufweist, der so gestaltet ist, daß der Meßstrahl der Meßeinrichtung in deren Position außerhalb der Metallbandkanten unmittelbar auf den Reflektor gerichtet ist wobei der Meßeinrichtung eine Auswerteeinrichtung nachgeordnet ist, die das Meßsignal der aktuellen Position auf der Verfahrachse zuordnet und an einen Regelkreis für die Verstelleinrichtung mindestens eines Düsenkörpers weitergibt, wobei die Auswerteeinrichtung einen Diskriminator zur Entscheidung zwischen dem vom Metallband und dem vom Reflektor reflektierten Meßsignal enthält.

Die Erfindung zeichnet sich dadurch aus, daß eine genaue Abstandsmessung sowohl in Bezug auf den Abstand der Düsenkörper voneinander als auch des Abstandes jeweils eines Düsenkörpers von der ihm zugewandten Metalloberfläche ermöglicht wird. Wesentlich ist dabei, daß die optische Meßeinrichtung zwei Abstandsbereiche umfaßt, nämlich denjenigen innerhalb der Metallbandbreite und denjenigen außerhalb. Während im Bereich innerhalb der Metallbandkante der Abstand Düse - Band ermittelt wird, ergibt sich im Bereich außerhalb der Kante der Abstand Düse - Düse. Aufgrund dieser beiden Meßsignale kann die Positionierung der Düsenkörper nunmehr so erfolgen, daß beide Düsenkörper in Bezug auf das Metallband auf einen definierten Abstand gefahren können, insbesondere, daß beide Düsenkörper symmetrisch in Bezug auf das Band angeordnet sind. Hierdurch ergibt sich eine Automatisierungsmöglichkeit, in dem der oder die Düsenkörper über eine oder mehrere Verstelleinrichtungen entsprechend dem gewonnenen Meßsignal so verstellt werden, daß sich ein möglichst mittiger Verlauf des Bandes ergibt. Im übrigen ist es hierdurch möglich, die exakte Position der Bandkante festzustellen und somit auch diesbezüglich eine Symmetrierung, beispielsweise bei der Verwendung von speziellen auf die Kanten gerichteten Düsen ("Kantendüsen") zu erreichen.

Der Reflektor ist vorzugsweise durch ein ebenes, parallel zum Metallband verlaufendes reflektierendes Band gebildet, dessen Breite so gewählt ist, daß mindestens die Kantenposition des zu beschichtenden Bandes überdeckt werden. Will man nun Bänder unterschiedlicher Breite beschichten, so muß das reflektierende Band eine solche Position haben, daß es vom Bereich der Kante des schmalsten sich bis über die Kante des breitesten Bandes hinaus in Bandquerrichtung erstreckt, damit auch beim breitesten zu beschichteten Metallband noch die auf die Kante gerichtete Meßeinrichtung ein entsprechendes Reflektionssignal enthält.

Durch die Positionierung der Drehachse des Reflektors ergibt sich eine gute Justierungsmöglichkeit. Da nicht nur der Reflektor bei einer Drehung des Düsenkörpers nachjustiert werden muß, sondern auch die optische Meßeinrichtung, ist diese vorzugsweise so auf dem sie tragenden Düsenkörper befestigt, daß ein Winkelversatz durch eine hierfür vorgesehene Ausgleichsschraube kompensiert werden kann.

Wenn die optische Meßeinrichtung auf einer Traverse angeordnet ist, gegenüber der der zugehörige Düsenkörper verschwenkbar ist, bleibt die Winkellage der Meßeinrichtung gegenüber dem Band beim Verschwenken des Düsenkörpers erhalten, so daß auf eine zusätzliche Winkelkompensation verzichtet werden kann.

Vorzugsweise eignen sich alle Varianten der Erfindung für die Kombination mit einem aus dem Stand der Technik als solchem bekannten Zwei- oder Dreirollensystem, bei dem die Führung des aus dem Beschichtungsmittelbad senkrecht herausgeführten Bandes durch die Regelung einer Führungsrolle vorgenommen wird. Gemäß der Erfindung wirkt dabei das Ausgangssignal der Auswerteeinrichtung direkt auf den Antrieb für die Führungsrolle, wodurch bereits grobe Fehljustierungen ausgeglichen werden können. Alternativ oder gleichzeitig hiermit lassen sich auch die Düsenkörper mittels der Verstelleinrichtungen nachjustieren.

Eine erste Ausgestaltung der Erfindung (Fig. 1) sieht vor, daß dem einen Düsenkörper zwei Meßeinrichtungen zugeordnet sind, die jeweils über sich nicht überlappende Bereiche von mindestens der halben Metallbandbreite verfahrbar sind, wobei jede Meßeinrichtung von einem separaten Antrieb verfahrbar sein kann. Bei dieser Ausführungsform übernimmt jede der beiden Meßeinrichtungen die Funktion der Abstandsmessung innerhalb der Bandkante als auch außerhalb der Bandkante. Während der Beschichtung wird dabei jede der beiden Meßeinrichtungen von getrennten Antrieben kontinuierlich parallel zum Düsenspalt verfahren, wobei ständig oder in bestimmten Zeitabschnitten Meßsignale gewonnen werden.

Eine andere Variante der Erfindung (Fig.2) sieht anstelle von zwei einzelnen Meßeinrichtungen vor, daß der eine Düsenkörper zwei Paare von Meßeinrichtungen mit sich jeweils nicht überlappenden Verfahrbereichen aufweist, wobei die Meßeinrichtungen des ersten Paares über weniger als der halben Metallbandbreite verfahrbar sind und die Meßeinrichtung des zweiten Paares den Bereich der jeweiligen Metallbandkante überdecken. Hierdurch werden die Funktionen Abstandsmessung Düse - Band, Messung der Metallbandbreite bzw. Abstandsmessung Düse - Düse auf separaten Meßeinrichtungen übertragen, wobei die ersten Meßeinrichtungen für die Messung Düse - Band immer im Bereich der Bandkante und die zweiten Paare von Meßeinrichtungen immer um den Bereich der Bandkante herum oszillierend und von getrennten Antrieben verfahren werden.

Innerhalb dieser Variante sind als Alternativen denkbar, daß entweder alle Meßeinrichtungen auf einer gemeinsamen Führung angeordnet und jeweils von separaten Antrieben antreibbar sind oder die Meßeinrichtungen des ersten bzw. zweiten Paares auf unterschiedlichen Düsenkörpern angeordnet sind, wobei die um den Bereich der Metallbandkante verfahrbaren Meßeinrichtungen auf dem dem Reflektor gegenüberliegenden Düsenkörper angeordnet sind (Fig.4) und auch jede Meßeinrichtung von einem separaten Antrieb verstellbar ist. Beide Alternativen sind technisch äquivalent, wobei die letztere aufgrund der sich nicht überlappenden Antriebe herstellungstechnisch einfacher ist.

Eine weitere Variante (Fig.7) der Erfindung sieht vor, daß die optische Meßeinrichtung gebildet ist aus einer ersten Meßeinrichtung, die stationär innerhalb der Bandkanten angeordnet ist, und einem Paar zweiter Meßeinrichtungen, von denen jede um einen Bereich oszilliert, der die zur jeweiligen Meßeinrichtung benachbarten Bandkanten einschließt.

Diese Lösung zeichnet sich insbesondere dadurch aus, daß entlang der Bandbreite jeweils genau drei Meßwerte zur Verfügung stehen, aus denen hinreichend auf das Vorhandensein von Bandfehlern, wie Bandlauffehlern oder ein Bandwölbung geschlossen werden kann. Gleichzeitig ist der vorrichtungstechnische Aufwand herabgesetzt, da die erste Meßeinrichtung stationär an einer günstigen Stelle innerhalb der Bandkantenbereiche angeordnet ist. Demgegenüber müssen nur die beiden äußeren Meßeinrichtungen, die das Paar zweiter Meßeinrichtungen bilden, verfahrbar angeordnet sein. Eine genaue Erfassung des Übergangs Metallband - Kante ist dadurch möglich, daß der Lichtstrahl einer jeden Meßeinrichtung um einen vorgegebenen Öffnungswinkel aufweitbar ist und daß ein Empfänger für die Erfassung der Intensität des reflektierten Lichtsignales vorgesehen ist.

Die der Erfindung zugrundeliegende Aufgabe wird bei einem Verfahren zum Abblasen von überflüssigem Beschichtungsmaterial beim kontinuierlichen Beschichten von Metallband, insbesondere beim Verzinken von Stahlband, bei welchem das Metallband ein Beschichtungsmittelbad durchläuft und mittels Führungs- und Umlenkrollen in den Bereich eines oberhalb des Badspiegels angeordneten mit einem Abblasmedium, insbesondere Druckluft, beaufschlagten Abblasdüsenpaares gelangt, dessen Düsenspalte sich jeweils quer zur Bandlaufrichtung erstrecken, dadurch gelöst, daß mindestens eine auf mindestens einer der beiden relativ zur Metallband verstellbaren Düsenkörper angebrachte optische Meßeinrichtung quer zur Bandlaufrichtung bis über den Bereich einer der Bandkanten hinaus kontinuierlich verfahren wird derart, daß der Meßstrahl der Meßeinrichtung im Bereich innerhalb der Bandkante von der Metallbandoberfläche und außerhalb der Bandkante von einem auf dem gegenüberliegenden Düsenkörper angebrachten Reflektor reflektiert wird und daß das innerhalb der Bandkante gewonnene Meßsignal zur Korrektur des jeweiligen Abstandes zwischen Düsenspalt und Metallbandoberfläche und das außerhalb der Bandkarte gewonnene Meßsignal zur Symmetrierung des Abstandes jedes der beiden Düsenspalte in Bezug auf das Metallband herangezogen werden.

Die Erfindung wird im folgenden anhand von in einer Zeichnung dargestellten Ausführungsbeispielen näher erläutert.

Dabei zeigen:
- Fig. 1: ein erstes Ausführungsbeispiel der Erfindung als Draufsicht in der Normalebene des Metallbandes,
- Fig. 2: ein zweites Ausführungsbeispiel der Erfindung,
- Fig. 3: einen Schnitt entlang der Linie A - A in den Figuren 1 bzw. 2,
- Fig. 4: ein drittes Ausführungsbeispiel der Erfindung ebenfalls als Draufsicht in der Normalebene des Metallbandes,
- Fig. 5: einen Schnitt entlang der Linie B - B in Fig. 4,
- Fig. 6: ein viertes Ausführungsbeispiel der Erfindung als Schnittdarstellung und
- Fig. 7: ein fünftes Ausführungsbeispiel der Erfindung wiederum als Draufsicht in der Normalebene des Metallbandes.

Das in Fig. 1 dargestellte erste Ausführungsbeispiel zeigt zwei an jeweils einer Seite des zu beschichtenden Metallbandes 1 angeordnete Düsenkörper 2, deren Düsenspalte jeweils einen bestimmten Abstand X zur Oberfläche des Metallbandes 1 haben. Der in Fig. 3 rechts dargestellte untere Düsenkörper 2 trägt auf seiner Oberseite einen Aufsatz für eine Meßeinrichtung 4, die als ein optischer Sensor ausgestaltet ist, welcher einen Laserstrahl entlang der mit a bezeichneten optischen Achse aussendet. Dieser Strahl fällt annähernd senkrecht auf die Oberfläche des Metallbandes 1. Die optische Meßeinrichtung 4 ist zur Vermeidung von Verunreinigungen auf der Seite, auf der der Lichtstrahl austritt, mit einer mit Druckluft beaufschlagten Schutzhülse 7 umgeben. Das Gehäuse der Meßeinrichtung 4 besteht aus einem Gehäusedeckel 8b und einem hinteren Gehäuseteil 8a, welches geöffnet werden kann.

Die optische Meßeinrichtung 4 ruht auf einer Führung 12, auf welcher sie längs der Breite des Metallbandes 1 in der Art eines Schlittens verfahrbar ist.

Die gesamte Einheit bestehend aus Führung 12, Meßeinrichtung 4 und Gehäuse 8a, 8b kann gegenüber dem sie tragenden Düsenkörper 2 mittels einer Winkelausgleichsschraube 13 um einen bestimmten Drehwinkel verstellt werden. Dies ist dann von Bedeutung, wenn der um den Drehpunkt 9 drehbare Düsenkörper 2 verstellt wird und dieser Winkel von der elektronischen Winkelerfassung 10 ermittelt wird.

Jeder der beiden Düsenkörper 2 ist mittels eines Antriebs 5 in senkrechter Richtung zur Transportrichtung des Metallbandes 1 in der in Fig. 1 dargestellten Normalebene verfahrbar. Allerdings besteht für jeden Düsenkörper 2 der Verstellantrieb aus zwei Linearantrieben 5, gegenüber denen der Düsenkörper 2 kardanisch gelagert ist. Bei gleichgerichteter Bewegung seiner Antriebe ist der Düsenkörper 2 lateral zum Metallband hin oder von ihm fort verstellbar, so daß der Abstand zwischen Düsenspalt 3 und Metallbandoberfläche veränderbar ist.

Bei gegensinniger Bewegung der Antriebe 5 ist der Düsenkörper 2 in der dargestellten Normalebene drehbar.

Wie aus Fig. 1 hervorgeht, sind entlang der Breite b des Metallbandes zwei optische Meßeinrichtungen 4 vorgesehen, die jeweils etwa die Hälfte des Metallbandes 1 überdecken. Diese werden von getrennten Antrieben 6 angetrieben kontinuierlich derart verfahren, daß sie den jeweils mit Δ bezeichneten Verfahrbereich überdecken.

Auf dem gegenüberliegenden Düsenkörper 2 sind Reflektoren 11 vorgesehen, die die jeweils mit K bezeichneten Bandkanten überdecken.

Die in Fig. 1 dargestellte Vorrichtung arbeitet wie folgt:

Jede der beiden Meßeinrichtungen 4 wird entlang der Führung 12 kontinuierlich verfahren, so daß der mit a bezeichnete Meßstrahl der jeweiligen Meßeinrichtung 4 im Bereich innerhalb der Metallbandkante K vom Metallband 1 reflektiert wird. Gelangt die Meßeinrichtung 4 in den Bereich der Metallbandkante K, erfolgt ein sprunghafter Übergang der Reflektion vom Metallband 1 auf den Reflektor 11. Dieser sprunghafte Übergang ermöglicht eine genaue Lageerkennung der Bandkante.

Im Bereich innerhalb der Kanten K mißt die optische Meßeinrichtung 4 jeweils den Abstand zwischen dem definierten Punkt auf dem Düsenkörper 2 und der Metallbandoberfläche. Zeigt sich im Laufe der Messung innerhalb des Verfahrweges innerhalb der Metallbandkanten, daß sich der gemessene Abstand ändert, läßt dies auf eine Schrägstellung des Metallbandes in Bezug auf den Düsenspalt schließen. Dem kann dann durch entsprechende Ansteuerung der Verstelleinrichtungen 5 oder der Führungsrollen beim "Zwei- oder Dreirollensystem" entgegengewirkt werden.

Stellt andererseits die Meßeinrichtung 4 im Bereich außerhalb der Metallbandkanten K eine Abweichung des Meßwertes von einem vorbestimmten Wert fest, ist dies auf eine Veränderung des vorgegebenen Abstandes zwischen den Bezugspunkten der beiden Düsenkörper 2 zurückzuführen. Aus der Kenntnis sowohl des Abstandes zwischen den Bezugspunkten auf den Düsenkörpern 2 als auch des Abstandes zwischen einem Düsenkörper und der Metallbandoberfläche kann nun mittels des nachgeschalteten, nicht näher dargestellten Auswerterechners die Symmetrierung erfolgen.

Das in der Fig. 2 dargestellte zweite Ausführungsbeispiel der Erfindung unterscheidet sich von dem beschriebenen dadurch, daß anstelle von zwei Meßeinrichtungen, die jeweils mehr als die Bandhälfte überdecken, vier Meßeinrichtungen vorgesehen sind, von denen die beiden Inneren ständig in dem mit Δ a bezeichneten Verfahrbereich oszillieren, der innerhalb der Bandkanten K liegt. Die beiden äußeren Meßeinrichtungen 4b oszillieren hingegen innerhalb des mit Δ b bezeichneten Bereichs um die Bandkanten K, wobei der Meßstrahl der Meßeinrichtungen 4b entweder vom Metallband oder von den Reflektoren 11 reflektiert wird. Hierdurch lassen sich die Meßsignale für den Abstand Düsenkörper - Band bzw. Düsenkörper - Düsenkörper sowie für die Bandbreite gleichzeitig ermitteln, wodurch eine schnellere Auswertung möglich ist.

Das in Fig. 4 und 5 dargestellte Ausführungsbeispiel unterscheidet sich von demjenigen der Fig. 2 nur dadurch, daß die im Kantenbereich oszillierenden optischen Meßeinrichtungen 4b nicht auf der gemeinsamen Führung 12 des unteren Düsenkörpers angeordnet sind, welcher auch die auf das Metallband gerichteten optischen Meßeinrichtungen 4a trägt. Vielmehr ist für die auf die Kantenbereiche K gerichteten optischen Meßeinrichtungen 4b eine weitere Führung 12 auf dem gegenüberliegenden (oberen) Düsenkörper 2 vorgesehen. Entsprechend ist der Reflektor dann auf demjenigen Düsenkörper 2 vorgesehen, der auch die optischen Meßeinrichtungen 4a trägt. Die von den jeweiligen Meßeinrichtungen überstrichenen Verfahrbereiche Δ a bzw. Δ b sind prinzipiell über denjenigen in Fig. 2 unverändert.

Die in den Figuren 2 und 4 dargestellten Ausführungsbeispiele bieten Vorteile bei der Justierung. Soll nämlich aus technologischen Gründen das Band 1 nicht in der in durchgezogenen Linien dargestellten Position abgeblasen werden sondern in der gestrichelten Position (Fig.5), so ist jeder der Düsenkörper 2 um den Drehpunkt 9 zu drehen. Die Drehung des Düsenkörpers 2 wird dabei von einer elektronischen Winkelerfassung 10 festgestellt. Damit die optische Achse jeder Meßeinrichtung 4a,4b nach wie vor senkrecht auf das Metallband 1 einfällt, muß der Winkelversatz ausgeglichen werden, und zwar durch eine Winkelausgleichsschraube 13. Eine solche Winkelkorrektur kann auch elektronisch erfolgen, in dem das Meßsignal der Winkelerfassung 10 zur Stellung der Ausgleichsschraube 13 verwendet wird.

Das in Fig. 6 dargestellte Ausführungsbeispiel der Erfindung zeigt eine Alternative zur Anordnung, wie sie in der jeweils rechten Bildhälft der Figuren 3 und 5 dargestellt ist. Demgemäß ruht die Meßeinrichtung 4 nicht direkt auf dem Düsenkörper 2 sondern ist auf einer Traverse 16 befestigt, entlang der die Meßeinrichtung 4 quer zur Bandlaufrichtung verfahrbar ist. Die Traverse 16 ist mittels eines Traversenantriebes 17 in Bezug auf das Metallband 1 verstellbar. Die Traverse 16 ist im Bereich des Drehpunktes 9 für den Düsenkörper 2 gelagert. Allerdings ist der Düsenkörper 2 im Drehpunkt 9 drehbar gegenüber der Traverse 16, so daß bei einer Drehung des Düsenkörpers 2 in die in Fig.6 gestrichelt dargestellte Position die Traverse 16 und somit die Meßeinrichtung 4 ortsfest bleiben.

Dies bedeutet, daß die Orientierung der Meßeinrichtung 4 in Bezug auf das Metallband 1 auch bei Drehung des Düsenkörpers 2 um den Drehpunkt 9 erhalten bleibt. Hierdurch können zusätzliche Kompensationsmittel zum Ausgleich der Drehung entfallen.

Das in Fig. 7 dargestellte fünfte Ausführungsbeispiel unterscheidet sich von den bislang dargestellten Ausführungsbeispielen dadurch, daß in den beiden Kantenbereichen des Metallbandes jeweils eine optische Meßeinrichtung 4b vorgesehen ist, die jeweils den dargestellten Bereich Δ des Metallbandes 1 überdeckt, der die jeweilige Bandkante einschließt. Dabei sind die Meßeinrichtungen 4b von getrennten Antrieben 6 angetrieben kontinuierlich derart verfahrbar, daß sie den Bereich oszillierend überdecken. Demgegenüber ist die im Mittenbereich zwischen den Bandkanten vorgesehene Meßeinrichtung 4a stationär.

Die Meßeinrichtungen 4a,4b ruhen jeweils auf einer Führung 12, auf welcher sie längs der Breite des Metallbandes 1 entweder mittels der Antriebe 6 (Meßeinrichtungen 4b) oder zur Einstellung der stationären Position (Meßeinrichtung 4a) verfahrbar sind.

Auf dem gegenüberliegenden Düsenkörper 2 sind Reflektoren 11 vorgesehen, die Bandkanten überdecken.

Diese Vorrichtung arbeitet wie folgt:

Jede der beiden Meßeinrichtungen 4b wird entlang der Führung 12 kontinuierlich um den Bereich Δ oszillierend derart verfahren, daß der mit a bezeichnete Meßstrahl der jeweiligen Meßeinrichtung 4b im Bereich innerhalb der Metallbandkante K vom Metallband 1 reflektiert wird. Gelangt hier die Meßeinrichtung 4b in den Bereich der Metallbandkante K, erfolgt ein sprunghafter Übergang der Reflektion vom Metallband auf den Reflektor 11. Dieser sprunghafte Übergang ermöglicht eine genaue Lageerkennung der Bandkante. Dieser Übergang wird insbesondere deswegen genau detektiert, weil die Meßeinrichtung 4b einen um einen bestimmten Öffnungswinkel aufgeweiteten Lichtstrahl aufweist. Da gleichzeitig ein Empfänger zur Erfassung der Intensität der reflektierten Strahl vorgesehen ist, kann durch die Auswertung bestimmter Intensitätsschwellwerte der Übergang genau festgelegt werden.

Im Bereich innerhalb der Kanten K mißt die stationäre Meßeinrichtung 4b den Abstand zwischen den definierten Punkt auf den Düsenkörper 2 und der Metallbandoberfläche. Zeigt sich um Laufe der Messung aus der Auswertung der von den drei Meßeinrichtungen 4a,4b gewonnenen Meßwerte eine Schrägstellung des Metallbandes in Bezug auf den Düsenspalt, kann durch entsprechende Ansteuerung der Verstelleinrichtung 5 oder der Führungsrollen beim "Zwei- oder Dreirollensystem" eine Kompensation erfolgen.

Stellt andererseits eine der Meßeinrichtungen 4b im Bereich außerhalb der Metallbandkanten K eine Abweichung des Meßwertes von einem vorbestimmten Wert fest, ist dies auf eine Veränderung des vorgegebenen Abstandes zwischen den Bezugspunkten der beiden Düsenkörper 2 zurückzuführen. Aus der Kenntnis sowohl des Abstandes zwischen den Bezugspunkten auf den Düsenkörpern 2 als auch des Abstandes zwischen einem Düsenkörper und der Metallbandoberfläche kann nun mittels des nachgeschalteten nicht näher dargestellten Auswerterechners die Symmetrierung erfolgen.

### Bezugszeichenliste

- 1 -: Metallband
- 2 -: Düsenkörper
- 3 -: Düsenspalt
- 4 -: Meßeinrichtung
- 4a -: Abstandsmeßeinrichtung
- 4b -: Kantenmeßeinrichtung
- 5 -: Antrieb für Düsenkörper
- 6,6a,6b -: Antrieb für Meßeinrichtung
- 7 -: Schutzhülse
- 8a -: Gehäuse
- 8b -: Gehäusedeckel
- 9 -: Drehpunkt Düsenkörper
- 10 -: Winkelerfassung
- 11 -: Reflektor
- 12 -: Führung
- 13 -: Winkelausgleichsschraube
- 14 -: Drehpunkt Meßeinrichtung
- 15 -: Drehpunkt Reflektor
- 16 -: Traverse
- 17 -: Antrieb für Traverse
- Δ -: Verfahrbereich
- Δa -: Verfahrbereich Abstandsmeßeinrichtung
- Δb -: Verfahrbereich Kantenmeßeinrichtung
- a -: optische Achse der Meßeinrichtung
- x -: Abstand Düsenspalt zur Metallbandoberfläche
- b -: Metallbandbereich
- K -: Metallbandkantenposition

## Patentansprüche

1. Vorrichtung zum Abblasen von überflüssigem Beschichtungsmaterial beim kontinuierlichen Beschichten von Metallband, insbesondere beim Verzinken von Stahlband, wobei das Metallband (1) zwischen zwei sich gegenüberliegenden, mit einem Abblasmedium beaufschlagbaren Düsenkörpern (2a,2b) mit Abstand zu den jeweiligen sich quer zur Bandlaufrichtung erstreckenden Düsenspalten (3a,3b) der Düsenkörper (2a,2b) geführt ist,
**dadurch gekennzeichnet,** daß
mindestens einer der beiden relativ zum Metallband (1) verstellbaren Düsenkörper (2) mindestens eine optische Meßeinrichtung (4,4a,4b) trägt, die parallel zum Düsenspalt innerhalb der Kanten (K) des Metallbandes (1) sowie mindestens den Bereich einer Kante (K) des Metallbandes überdeckend verfahrbar ist und daß der gegenüberliegende Düsenkörper (2) einen Reflektor (11) aufweist, der so gestaltet ist, daß der Meßstrahl der Meßeinrichtung (4,4a,4b) in deren Position außerhalb der Metallbandkanten (K) unmittelbar auf den Reflektor (11) gerichtet ist, wobei der Meßeinrichtung (4,4a,4b) eine Auswerteeinrichtung nachgeordnet ist, die das Meßsignal der aktuellen Position auf der Verfahrachse zuordnet und an einen Regelkreis für die Verstelleinrichtung (5) mindestens eines Düsenkörpers (2) weitergibt, wobei die Auswerteeinrichtung einen Diskriminator zur Entscheidung zwischen dem vom Metallband und dem vom Reflektor reflektierten Meßsignal enthält.

2. Vorrichtung nach Anspruch 1,
**dadurch gekennzeichnet,** daß der Reflektor durch ein ebenes parallel zum Metallband (1) verlaufendes reflektierendes Band gebildet ist, dessen Breite so gewählt ist, daß mindestens eine Kantenposition des zu beschichtenden Bandes überdeckt wird.

3. Vorrichtung nach Anspruch 2,
**dadurch gekennzeichnet,** daß das Reflektorband von einem auf dem Düsenkörper (2a,2b) befestigten Träger gehalten wird, der um einen Drehpunkt (15) drehbar ist, wobei die Reflektorebene durch den Drehpunkt (9) des diesen tragenden Düsenkörpers (2) verläuft.

4. Vorrichtung nach Anspruch 2 oder 3,
**dadurch gekennzeichnet,** daß der Reflektor (11) von einem die mindestens eine Meßeinrichtung (4,4a,4b) tragenden Gehäuse (8a,8b) gehalten ist.

5. Vorrichtung nach einem der vorhergehenden Ansprüche,
**dadurch gekennzeichnet,** daß der Düsenkörper (2) um eine Achse parallel zum Düsenspalt (3) verschwenkbar ist, wobei zur Korrektur des Ausgangssignales der Meßeinrichtung (4) eine den Verschwenkwinkel erfassende Winkelkorrektureinrichtung (10) vorgesehen ist und wobei die vom Düsenkörper (2) getragene optische Meßeinrichtung mittels einer Winkelausgleichschraube (13) verstellbar ist.

6. Vorrichtung nach einem der vorhergehenden Ansprüche,
**dadurch gekennzeichnet,** daß die Meßeinrichtung ein optischer Sensor ist, der den Abstand zur Metalloberfläche bzw. zum Reflektor über die Laufzeit seines Lichtstrahls erfaßt.

7. Vorrichtung nach einem der vorhergehenden Ansprüche,
**dadurch gekennzeichnet,** daß die Meßeinrichtung eine Laserstrahlmeßeinrichtung ist.

8. Vorrichtung nach einem der vorhergehenden Ansprüche,
**dadurch gekennzeichnet,** daß die Auswerteeinrichtung für die Ausgangssignale der Meßeinrichtungen mit dem Verstellantrieb für die Führungsrollen einer Dreirollenführung oder Zweirollenführung gekoppelt ist.

9. Vorrichtung nach einem der vorhergehenden Ansprüche,
**durch gekennzeichnet,** daß die optische Meßeinrichtung (4,4a,4b) auf einer Traverse (16), die mittels eines Traversen-Antriebes (17) in Richtung zum Metallband verstellbar ist, angeordnet ist, wobei der Düsenkörper (2a,2b) gegenüber der Traverse (16) verschwenkbar ist.

10. Vorrichtung nach Anspruch 1,
**dadurch gekennzeichnet,** daß einem der Düsenkörper (2a,2b) mindestens zwei Meßeinrichtungen (4,4a,4b) zugeordnet sind, wobei jede der beiden Meßeinrichtungen (4,4a,4b) von separaten Antrieben(6,6a,6b) verfahrbar ist.

11. Vorrichtung nach einem der vorhergehenden Ansprüche,
**dadurch gekennzeichnet,** daß dem einen Düsenkörper zwei Meßeinrichtungen (4) zugeordnet sind, die jeweils über sich nicht überlappende Bereiche (Δ) von mindestens der halben Metallbandbreite verfahrbar sind.

12. Vorrichtung nach einem der Ansprüche 1 bis 10,
**dadurch gekennzeichnet,** daß der eine Düsenkörper (2) zwei Paare von Meßeinrichtungen (4a,4b) mit sich jeweils nicht überlappenden Verfahrbereichen aufweist, wobei die Meßeinrichtungen des ersten Paares (4a) über weniger als die halbe Metallbandbreite (b) verfahrbar sind und die Meßeinrichtungen des zweiten Paares (4b) den Bereich der jeweiligen Teilbandkante (K) überdecken.

13. Vorrichtung nach Anspruch 12,
**dadurch gekennzeichnet,** daß alle Meßeinrichtungen (4a,4b) auf einer gemeinsamen Führung (12) angeordnet und jeweils von separaten Antrieben (6a,6b) antreibbar sind.

14. Vorrichtung nach Anspruch 13,
**dadurch gekennzeichnet,** daß die Meßeinrichtungen des ersten bzw. zweiten Paares (4a,4b) auf unterschiedlichen Düsenkörpern (2) angeordnet sind, wobei die um den Bereich der Metallbandkante (K) verfahrbaren Meßeinrichtungen (4b) auf dem dem Reflektor (11) gegenüberliegenden Düsenkörper (2) angeordnet sind.

15. Vorrichtung nach einem der Ansprüche 1 bis 10,
**dadurch gekennzeichnet,** daß die optische Meßeinrichtung gebildet ist aus einer ersten Meßeinrichtung (4a), die stationär innerhalb der Bandkanten (K) angeordnet ist, und einem Paar zweiter Meßeinrichtungen (4b), von denen jede um einen Bereich (Δ) oszilliert, der die zur jeweiligen Meßeinrichtung (4) benachbarte Kante einschließt.

16. Vorrichtung nach Anspruch 16,
**dadurch gekennzeichnet,** daß die zweiten Meßeinrichtungen (4a,4b) auf einer gemeinsamen Führung (12) angeordnet sind.

17. Vorrichtung nach einem der Ansprüche 14 bis 16,
**dadurch gekennzeichnet,** daß der Lichtstrahl einer jeden Meßeinrichtung um einen vorgegebenen Öffnungswinkel aufweitbar ist und daß ein Empfänger für die Erfassung der Intensität des reflektierten Lichtsignals vorgesehen ist.

18. Verfahren zum Abblasen von überflüssigem Beschichtungsmaterial beim kontinuierlichen Beschichten von Metallband, insbesondere beim Verzinken von Stahlband, bei welchem das Metallband ein Beschichtungsmittelbad durchläuft und mittels Führungs- und Umlenkrollen in den Bereich eines oberhalb des Badspiegels angeordneten, mit einem Abblasmedium, insbesondere Druckluft, beaufschlagten Abblasdüsenpaares gelangt, dessen Düsenspalte sich jeweils quer zur Bandlaufrichtung erstrecken,
**dadurch gekennzeichnet,** daß
mindestens eine auf mindestens einer der beiden relativ zur Metallband verstellbaren Düsenkörper angebrachte optische Meßeinrichtung quer zur Bandlaufrichtung bis über den Bereich einer der Bandkanten hinaus kontinuierlich verfahren wird derart, daß der Meßstrahl der Meßeinrichtung im Bereich innerhalb der Bandkante von der Metallbandoberfläche und außerhalb der Bandkante von einem auf den gegenüberliegenden Düsenkörper angebrachten Reflektor reflektiert wird und daß das innerhalb der Bandkante gewonnene Meßsignal zur Korrektur des jeweiligen Abstandes zwischen Düsenspalt und Metallbandoberfläche und das außerhalb der Bandkante gewonnene Meßsignal zur Symmetrierung des Abstandes jedes der beiden Düsenspalte in Bezug auf das Metallband herangezogen werden.

19. Verfahren nach Anspruch 18,
**dadurch gekennzeichnet,** daß aus der Position des Übergangs des vom Metallband reflektierten und des vom Reflektor reflektierten Meßsignales die Breite des Metallbandes berechnet wird.

20. Verfahren nach Anspruch 18,
**dadurch gekennzeichnet,** daß mittels einer stationären ersten Meßvorrichtung (4a) innerhalb der Bandkanten ein erstes Meßsignal und daß mittels eines Paares zweiter Meßvorrichtungen (4b), die jeweils im Bereich (Δ) der Bandkante (K) oszillieren, ein Paar zweiter Meßsignale gewonnen wird, wobei das erste Meßsignal zur Korrektur des jeweiligen Abstandes zwischen Düsenspalt und Metallbandoberfläche und das Paar zweiter Meßsignale zur Symmetrierung des Abstandes jedes der beiden Düsenspalte in Bezug auf das Metallband herangezogen werden, und wobei das innerhalb der Bandkante gemessene zweite Meßsignal ebenfalls zur Korrektur des Abstandes Düsenspalt - Bandoberfläche herangezogen wird.

## Claims

1. An apparatus for blowing off superfluous coating material in the continuous coating of metal strip, more particularly the galvanizing of steel strip, wherein the metal strip (1) is guided in two nozzle bodies (2a, 2b) which can be operated by a blow-off medium at a distance from the respective gaps (3a, 3b) of the nozzle bodies (2a, 2b) extending transversely of the direction in which the strip runs, characterized in that at least one of the two nozzle bodies (2) which can be adjusted in relation to the metal strip (1) bears at least one optical measuring device (4, 4a, 4b) which can be moved parallel with the nozzle gap inside the edges (K) of the metal strip (1) to cover at least the zone of one edge (K) of the metal strip, the opposite nozzle body (2) having a reflector (11) so designed that in the position of the measuring device (4, 4a, 4b) outside the metal strip edges (K) the measuring beam is directed at the reflector (11), while connected to the measuring device (4, 4a, 4b) is an evaluating device which allocates the measuring signal to the momentary position on the axis of movement and passes said signal on to a control circuit for the adjusting device (5) of at least one nozzle body (2), the evaluating device comprising a descriminator for distinguishing between the measuring signals reflected from the metal strip and the reflector respectively.

2. A device according to claim 1, characterized in that the reflector is formed by a flat reflecting strip which extends parallel with the metal strip (1) and whose width is so selected that at least one edge position of the strip to be coated is covered.

3. A device according to claim 2, characterized in that the reflector strip is retained by a support which is attached to the nozzle body (2a, 2b) and can be rotated around a pivot (15), the reflector plane extending through the pivot (9) of its supporting nozzle body (2).

4. A device according to claims 2 or 3, characterized in that the reflector (11) is retained by a casing (8a, 8b) bearing at least one measuring device (4, 4a, 4b).

5. A device according to one of the preceding claims,
characterized in that the nozzle body (2) can be pivoted around an axis parallel with the nozzle gap (3), while provided for the correction of the output signal of the measuring device (4) is an angle-correcting device (10) which detects the pivoting angle, the optical measuring device borne by the nozzle body (2) being adjustable by means of an angle-equalizing screw (13).

6. A device according to one of the preceding claims,
characterized in that the measuring device is an optical sensor which determines the distance to the metal surface and to the reflector over the running time of its light beam.

7. A device according to one of the preceding claims,
characterized in that the measuring device is a laser beam measuring device.

8. A device according to one of the preceding claims,
characterized in that the evaluating device for the output signals of the measuring devices is coupled to the adjusting drive for the guide rollers of a three-roller guide or a two-roller guide.

9. A device according to one of the preceding claims,
characterized in that the optical measuring device (4, 4a, 4b) is disposed on a traverse (16) which can be adjusted by means of a traverse drive (17) in the direction of the metal strip, the nozzle body (2a, 2b) being pivotable in relation to the traverse (16).

10. A device according to claim 1, characterized in that associated with one of the nozzle bodies (2, 2b) are at least two measuring devices (4, 4a, 4b), each of the two measuring devices (4, 4a, 4b) being movable by separate drives (6, 6a, 6b).

11. A device according to one of the preceding claims,
characterized in that associated with one nozzle body are two measuring devices (4) which can each be moved over non-overlapping zones (Δ) of at least half the width of the metal strip.

12. A device according to one of claims 1 to 10, characterized in that one nozzle body (2) has two pairs of measuring devices (4a, 4b) which each have non-overlapping zones of movement, the measuring devices of the first pair (4a) being movable over less than half the width (b) of the metal strip, and the measuring devices of the second pair (4b) covering the zone of the respective component strip edge (K).

13. A device according to claim 12, characterized in that all the measuring devices (4a, 4b) are disclosed on a common guide (12) and can each be driven by separate drives (6a, 6b).

14. A device according to claim 13, characterized in that the measuring devices of the first and second pair (4a, 4b) are disposed on different nozzle bodies (2), the measuring devices (4b) movable by the zone of the metal strip edge (K) being disposed on the nozzle body (2) opposite the reflector (11).

15. A device according to one of claims 1 to 10, characterized in that the optical measuring device is formed by a first measuring device (4a), which is disposed stationary inside the strip edges (K), and a pair of second measuring devices (4b) each of which oscillates around a zone (Δ) which encloses the edge adjacent the particular measuring device (4).

16. A device according to claim 16 (sic), characterized in that the second measuring devices (4a, 4b) are disposed on a common guide (12).

17. A device according to one of claims 14 to 16, characterized in that the light beam of each measuring device can be widened by a given opening angle, a receiver being provided to determine the intensity of the reflected light signal.

18. A method of blowing off superfluous coating material in the continuous coating of metal strip, more particularly the galvanization of steel strip, wherein a metal strip passes through a bath of coating agent and moves via guide and deflecting rollers into the zone of a pair of blow-off nozzles which are disposed above the level of the bath and are acted upon by a blow-off medium, more particularly compressed air, and whose nozzle gaps each extend transversely of the direction in which the strip runs, characterized in that at least one optical measuring device disposed on at least one of the two nozzle bodies adjustable in relation to the metal strip is so moved continuously transversely of the direction in which the strip runs as far as beyond the zone of one of the strip edges that the measuring beam of the measuring device is reflected in the zone inside the strip edge from the metal strip surface and outside the strip edge from a reflector disposed on the opposite nozzle body, and the measuring signal obtained inside the strip edge is used to correct the particular distance between the nozzle gap and the surface of the metal strip, the measuring signal obtained outside the strip edge being used for symmetrization of the distance of each of the two nozzle gaps in relation to the metal strip.

19. A method according to claim 18, characterized in that the width of the metal strip is calculated from the position of the transition of the measuring signal reflected from the metal strip and the measuring signal reflected from the reflector.

20. A method according to claim 18, characterized in that a first measuring signal is obtained by means of a stationary first measuring device (4a) inside the strip edges, and a pair of second measuring signals is obtained by means of a pair of second measuring devices (4b), each of which oscillates in the zone (Δ) of the strip edge (K), the first measuring signal being used to correct the particular distance between the nozzle gap and the surface of the metal strip, and the pair of second measuring signals being used for the symmetrization of the distance of each of the two nozzle gaps in relation to the metal strip, the second measuring signal measured inside the strip edge also being used to correct the distance between the nozzle gap and the surface of the strip.

## Revendications

1. Dispositif pour éjecter par soufflage un excès de matière de revêtement lors du revêtement en continu d'une bande de métal, en particulier lors de la galvanisation d'une bande d'acier, dans lequel on fait passer la bande métallique (1) entre deux corps de buses (2a, 2b) opposés l'un à l'autre qui peuvent être alimentés avec un milieu de soufflage, à un certain écartement des fentes de buses (3a, 3b) des corps de buses (2a, 2b) qui s'étendent transversalement à la direction de défilement de la bande, caractérisé en ce qu'au moins un des deux corps de buses (2), qui peuvent être réglés par rapport à la bande métallique (1), porte au moins un dispositif de mesure optique (4, 4a, 4b) qui peut être déplacé parallèlement à la fente de buse à l'intérieur des bords (K) de la bande métallique (1) ainsi qu'en recouvrant au moins la région d'un bord (K) de la bande métallique, et en ce que le corps de buse (2) opposé présente un réflecteur (11) qui est conformé de manière que le rayon de mesure du dispositif de mesure (4, 4a, 4b) soit projeté directement sur le réflecteur (11) dans la position de ce dispositif située à l'extérieur des bords (K) de la bande métallique, dispositif dans lequel en aval du dispositif de mesure (4, 4a, 4b) est disposé un dispositif d'exploitation qui affecte le signal de mesure à la position actuelle sur l'axe de déplacement et le transmet à un circuit de régulation agissant sur le dispositif de réglage (5) d'au moins un corps de buse (2), le dispositif d'analyse comprenant un discriminateur destiné à faire la distinction entre le signal de mesure réfléchi par la bande de mesure et celui réfléchi par le réflecteur.

2. Dispositif selon la revendication 1,
caractérisé en ce que le réflecteur est formé d'une bande réfléchissante plate qui s'étend parallèlement à la bande métallique (1), dont la largeur est choisie de manière à recouvrir au moins une position de bord de la bande à revêtir.

3. Dispositif selon la revendication 2,
caractérisé en ce que la bande réfléchissante est tenue par un support fixé sur le corps de buse (2a, 2b) et qu'on peut faire tourner autour d'un point de rotation (15), le plan du réflecteur passant par le centre de rotation (9) du corps de buse (2) qui le porte.

4. Dispositif selon la revendication 2 ou 3,
caractérisé en ce que le réflecteur (11) est tenu par un boîtier (8a, 8b) qui porte au moins un dispositif de mesure (4, 4a, 4b).

5. Dispositif selon une des revendications précédentes,
caractérisé en ce que le corps de buse (2) peut pivoter autour d'un axe parallèle à la fente de buse (3), dispositif dans lequel, pour la correction du signal de sortie du dispositif de mesure (4), il est prévu un dispositif de correction angulaire (10) qui capte l'angle de pivotement, et que le dispositif de mesure optique porté par le corps de buse (2) peut être réglé au moyen d'une vis de compensation angulaire (13).

6. Dispositif selon une des revendications précédentes,
caractérisé en ce que le dispositif de mesure est un capteur optique qui capte la distance à la surface métallique ou au réflecteur en faisant intervenir le temps de parcours de son rayon lumineux.

7. Dispositif selon une des revendications précédentes,
caractérisé en ce que le dispositif de mesure est un dispositif de mesure à rayon laser.

8. Dispositif selon une des revendications précédentes,
caractérisé en ce que le dispositif d'analyse pour les signaux de sortie du dispositif de mesure est couplé à l'entraînement de réglage agissant sur des rouleaux de guidage d'un guidage à trois rouleaux ou d'un guidage à deux rouleaux.

9. Dispositif selon une des revendications précédentes,
caractérisé en ce que le dispositif de mesure optique (4, 4a, 4b).est agencé sur une traverse (16) qu'on peut régler en direction de la bande métallique au moyen d'un entraînement de traverse (17), le corps de buse (2a, 2b) pouvant pivoter par rapport à la traverse (16).

10. Dispositif selon la revendication 1,
caractérisé en ce qu'à un des corps de buses (2a, 2b) sont associés au moins deux dispositifs de mesure (4, 4a, 4b), chacun des deux dispositifs de mesure (4, 4a, 4b) pouvant être mis en mouvement par un entraînement séparé (6, 6a, 6b).

11. Dispositif selon une des revendications précédentes,
caractérisé en ce qu'à l'un des corps de buses, sont associés deux dispositifs de mesure (4) qui peuvent se déplacer respectivement sur des régions (Δ) qui ne se recouvrent pas et qui valent au moins la moitié de la largeur de la bande métallique.

12. Dispositif selon une des revendications 1 à 10,
caractérisé en ce que l'un des corps de buses (2) présente deux paires de dispositifs de mesure (4a, 4b) ayant des régions de déplacement qui ne se recouvrent pas, les dispositifs de mesure de la première paire (4a) pouvant se déplacer sur moins de la moitié de la largeur de bande métallique (b) et les dispositifs de mesure de la deuxième paire recouvrant la région partielle du bord considéré (K) de la bande.

13. Dispositif selon la revendication 12,
caractérisé en ce que tous les dispositifs de mesure (4a, 4b) sont agencés sur un même guidage (12) et peuvent être entraînés respectivement par des entraînements séparés (6a, 6b),

14. Dispositif selon la revendication 13,
caractérisé en ce que les dispositifs de mesure des première et deuxième paires (4a, 4b) sont agencés sur des corps de buses différents (2), les dispositifs de mesure (4b) qui peuvent se déplacer sur la région du bord (K) de la bande métallique étant agencés sur le corps de buse (2) qui fait face au réflecteur (11).

15. Dispositif selon une des revendications 1 à 10,
caractérisé en ce que le dispositif de mesure optique est formé d'un premier dispositif de mesure (4a) qui est agencé fixe à l'intérieur des bords (K) de la bande et d'une paire de deuxièmes dispositifs de mesure (4b) dont chacun oscille sur une région (Δ) qui contient le bord adjacent à ce dispositif de mesure (4).

16. Dispositif selon la revendication 16,
caractérisé en ce que les deuxièmes dispositifs de mesure (4a, 4b) sont agencés sur un guidage commun (12).

17. Dispositif selon une des revendications 14 à 16,
caractérisé en ce que le rayon lumineux de chaque dispositif de mesure peut être élargi d'un angle d'ouverture prédéterminé et en ce qu'un récepteur est prévu pour capter l'intensité du signal lumineux réfléchi.

18. Procédé pour éjecter par soufflage un excès de matière de revêtement lors du revêtement en continu d'une bande métallique, notamment lors de la galvanisation d'une bande d'acier, dans lequel la bande métallique traverse un bain de milieu de revêtement et parvient, à l'aide de rouleaux de guidage et de renvoi, dans la région d'une paire de buses de soufflage disposés au-dessus du niveau du bain et qui peut être alimentée par un milieu de soufflage, notamment de l'air comprimé, et dont les fentes de buses s'étendent transversalement à la direction de défilement de la bande, caractérisé en ce qu'au moins un dispositif de mesure optique agencé sur un des deux corps de buses réglables par rapport à la bande métallique se déplace continuellement transversalement à la direction de défilement de la bande jusqu'au-delà de la région d'un des bords de la bande, de telle manière que le rayon de mesure du dispositif de mesure soit réfléchi par la surface de la bande métallique dans la région située à l'intérieur du bord de la bande tandis qu'à l'extérieur du bord de la bande, il est réfléchi par un réflecteur monté sur le corps de buse opposé, et en ce que le signal de mesure obtenu à l'intérieur du bord de la bande est utilisé pour la correction de l'écartement entre la fente de la buse et la surface de la bande métallique, et le signal de mesure obtenu à l'extérieur du bord de la bande est utilisé pour la symétrisation de l'écartement de chacune des fentes de buses par rapport à la bande métallique.

19. Procédé selon la revendication 18,
caractérisé en ce que la largeur de la bande métallique est calculée à partir de la position de la transition entre le signal de mesure réfléchi par la bande métallique et le signal de mesure réfléchi par le réflecteur.

20. Procédé selon la revendication 18,
caractérisé en ce qu'au moyen d'un premier dispositif de mesure fixe (4a) situé à l'intérieur des bords de la bande, on obtient un premier signal de mesure et qu'au moyen d'une paire de deuxièmes dispositifs de mesure (4b) qui oscillent chacun dans la région (Δ) du bord (K) de la bande, on obtient une paire de deuxième signaux de mesure, le premier signal de mesure étant utilisé pour la correction de l'écartement entre la fente de la buse et la surface de la bande métallique, tandis que la paire de deuxième signaux de mesure est utilisée pour la symétrisation de l'écartement de chacune des deux fentes de buses par rapport à la bande métallique, et le deuxième signal de mesure mesuré à l'intérieur du bord de la bande est de même utilisé pour la correction de l'écartement entre la fente de la buse et la surface de la bande.
